# EUROPÄISCHE PATENTSCHRIFT

(11) **EP 1 078 135 B1**
(45) Veröffentlichungstag und Bekanntmachung des Hinweises auf die Patenterteilung: **03.04.2002**
(21) Anmeldenummer: 99930989.1
(22) Anmeldetag: 26.04.1999
(51) Int. Cl.: E04B 2/96

(54) **FASSADENSYSTEM FÜR DIE VERKLEIDUNG EINES BAUWERKS**
FRONTAGE SYSTEM FOR SIDING A BUILDING
SYSTEME DE FASADE POUR LE PAREMENT D'UN EDIFICE

(30) Priorität: 11.05.1998 DE 19822103
(43) Veröffentlichungstag der Anmeldung: 28.02.2001
(73) Patentinhaber: RP Technik GmbH Profilsysteme, 58739 Wickede (DE)
(72) Erfinder: KNUTZEN, Jörn-Peter, D-73760 Ostfildern-Ruit (DE)
(74) Vertreter: Maiwald Patentanwalts GmbH
(86) Internationale Anmeldenummer: DE9901272
(87) Internationale Veröffentlichungsnummer: WO9958781

(56) Entgegenhaltungen:
- DE-A- 3 823 939
- DE-A- 19 606 906
- DE-U- 8 632 187
- DE-U- 29 500 286
- DE-U- 29 603 707

## Beschreibung

Die Erfindung betrifft ein Fassadensystem für die Verkleidung eines Bauwerks gemäß dem Oberbegriff des Patentanspruches 1.

Ein derartiges Fassadensystem ist aus der DE 196 06 906 bekannt. Es besteht im wesentlichen aus einer Unterkonstruktion aus Pfosten und quer dazu angeordneten Riegeln. Beide Elemente sind hier aus einem Hohlprofil hergestellt. In dem durch Pfosten und Riegel sich bildenden Metallrahmen sind die Füllelemente - hier Verbundglasscheibenelemente - angeordnet. Den Abschluß nach außen hin bilden Halteleisten, die mit entsprechenden Befestigungsschrauben mit dem Metallrahmen verbunden sind. Zur Abdichtung des Systems sind in Längsnuten des Pfostens, der Riegel sowie der Halteleisten entsprechend angeformte Dichtungselemente innen und außen angeordnet. Bei der Montage wird die selbstbohrende Befestigungsschraube von Hand in ein Führungs-und Andruckdistanzhülsen-System so weit wie möglich hineingesteckt. Nach dem Ansetzen eines elektrischen Schraubers wird die Befestigungsschraube gedreht, so daß sie sich mit einer speziell ausgebildeten Bohrspitze in die nasenförmig ausgebildete Profilierung des Pfostens bzw. der Riegel einschraubt. Dieses Fassadensystem gestattet zwar eine einfache und damit schnelle Montage der Füllelemente auf der Unterkonstruktion; es ist jedoch aus Festigkeitsgründen nur für Profile geeignet, bei denen eine Durchdringung der Befestigungsschraube möglich ist.

Zur Vermeidung dieses Nachteils ist aus der DE 38 23 939 eine Befestigungslösung für Füllelemente an der Unterkonstruktion bekannt, bei der separate Gewindebolzen verwendet werden. An einem in Figur 1 gezeigten Hohlprofil sind Füllelemente über eine Halteleiste befestigt. An den Pfosten und Riegeln sind Gewindebolzen aufgeschossen oder angeschweißt, auf welchen Metallbolzen aufgeschraubt sind. Die Metallbolzen weisen einen Aufschraubbereich, einen konischen Zwischenbereich und einen Bereich zum Einschrauben von Befestigungsschrauben für die Halteleiste auf.

Wegen der Verwendung separater aufgeschweißter bzw. aufgeschossener Gewindebolzen für die Befestigung der Füllelemente kann das Fassadenprofil als Hohlprofil zur Leitung von Fluiden genutzt werden. Probleme mit Undichtigkeiten können nicht auftreten. Weiterhin ist die Unterkonstruktion nicht speziell auf ein bestimmtes Fassadensystem abgestimmt. Sie ist damit günstig in der Herstellung. Die ebene Montagefläche an der Außenseite des Rahmens läßt außerdem eine flexibel gestaltbare Verblendung des Bauwerks zu. Ein wesentlicher Nachteil dieses Fassadensystems besteht jedoch in dessen aufwendiger Montage. Wie die Praxis gezeigt hat, läßt sich unter Baustellenbedingungen die Befestigung der hervorstehenden Gewindebolzen am Metallrahmen in maßhaltig fluchtender Übereinstimmung nur mangelhaft ausführen. Dem Bediener des Befestigungsgerätes - beispielsweise Schweißgerätes - gelingt es nur unter erheblichem Aufwand, die Gewindebolzen an der Unterkonstruktion orthogonal in äquidistanten Abständen fluchtend zu befestigen. Bei einer Werkstattmontage dieser Gewindebolzen-Lösung ergibt sich das Problem, daß die befestigten hervorstehenden Gewindebolzen insbesondere beim Transport zur Baustelle infolge quer gerichteter Stoßbelastung leicht verbiegen oder wegbrechen können.

Aus einem Prospektblatt der Firma Hermann Forster AG (forster thermfix vario, 02.94) geht ein weiteres Fassadensystem hervor. Es besteht im wesentlichen aus einem Hohlprofil als Unterkonstruktion, das mit einer Klemmnut als Befestigungsnut für Füllelemente versehen ist. Die Klemmnut dient der Aufnahme von Klemmelementen, deren Klemmfuß sich bei Einschieben einer Spreizhülse spreizt und damit unter die abgeschrägten Flanken der Klemmnut gelangt, so daß eine Klemmbefestigung hergestellt ist. Mit der Klemmbefestigung wird ein Halteelement zur Aufnahme von Befestigungsschrauben für die Füllelemente angebracht. Es sind bei diesem Fassadensystem demnach eine Vielzahl von Elementen erforderlich, deren Einsatz den Montageaufwand erhöht.

In der DE 295 00 286 ist ein Fassadensystem offenbart, das sich ebenso eines Hohlprofils als Unterkonstruktion bedient, welches ebenfalls mit einer Befestigungsnut versehen ist. Die Befestigungsnut dient hierbei jedoch im Unterschied zum vorhergehend beschriebenen Fassadensystem als Schraubennutabschnitt mit einen gegenüber dem Nutgrund verengten Nuthalsbereich bei dem eine Befestigungsschraube direkt am Nuthalsbereich zum Eingriff kommt. Die beiden vorstehend beschriebenen Fassadensysteme basieren auf den Einsatz von speziell profilierten Hohlprofilen, die im Vergleich zu Standardprofilen recht aufwendig in der Herstellung sind.

Aus der DE 86 32 187 U1 geht ein gattungsgemäßes Fassadensystem hervor, bei dem aufwendig eine Profilschiene an einer Unterkonstruktion über ein dazwischenliegendes Dichtungselement mittels das Dichtungselement überbrückenden aufgeschweißten Bolzen befestigt ist. Seitliche Abschnitte an der Profilschiene verbreitern dabei die Auflagefläche auf das Dichtungselement, um trotz dessen Elastizität eine möglichst verwindungsfreie, d.h. starre Befestigung der Profilschiene zu ermöglichen. Weiterhin ist eine Befestigung der äußeren Halteleiste nut über zusätzliche Elemente möglich, die adapterartig einerseits über eine Gewindebohrung die Schraube aufnehmen und andererseits über seitliche Ausnehmungen eine formschlüssige Verbindung zur Profilschiene herstellen. Wegen der zusätzlich erforderlichen Bauteile ist der Montageaufwand auch bei diesem Fassadensystem insgesamt recht hoch.

Aus der vorveröffentlichten Programmübersicht "Stahl-, Holz-, Alusysteme für Fassaden, Lichtdächer, Wintergärten" (RAICO Bautechnik GmbH, Stand 2.97, Seiten C-2.01 und C-1.02) geht ein Fassadensystem hervor, bei dem eine durch Umformen profilierte Profilschiene an die Unterkonstruktion angeschweißt ist. Als Befestigungsmittel für eine äußere Halteleiste sind Befestigungsschrauben vorgesehen, welche in einen Schraubkanal direkt zum Eingriff kommen, der wiederum in die profilierte U-förmige Profilschiene eingeschoben und hierin formschlüssig gehalten ist. Zur Fixierung der über die Profilschiene hinweg verlaufenden M-förmigen Dichtung an der Unterkonstruktion sind beidseits der U-förmigen Profilschiene Haltenoppen auf die Unterkonstruktion aufgeschweißt. Auch diese Lösung erfordert eine hohe Anzahl von Bauteilen, was einen recht hohen Montageaufwand verursacht.

Der Erfindung liegt die Aufgabe zugrunde, ein Fassadensystem zu schaffen, das sich einfach und zugleich zuverlässig funktionsgerecht montieren lässt.

Die Aufgabe wird ausgehend von einem Fassadensystem gemäß dem Oberbegriff des Patentanspruchs 1 in Verbindung mit dessen kennzeichnenden Merkmalen gelöst. Vorteilhafte die Weiterbildungen der Erfindung sind in den Unteransprüchen angegeben.

Die Erfindung schließt die technische Lehre ein, dass zur Befestigung der Halteleisten eine an einer Unterkonstruktion direkt anliegend angebrachte separate Profilschiene vorgesehen ist. Das Profil der Profilschiene weist einen direkten mit Befestigungsschrauben zusammenwirkenden Schraubennutabschnitt gelegenen und ein inneres Dichtelement fixierenden Halteabschnitt auf.

Die erfindungsgemäße Lösung bietet den Vorteil, dass sich das Fassadensystem durch die Verwendung einer separaten Profilschiene auf jeder beliebigen Unterkonstruktion aus Metall, die eine neutrale - also nicht speziell profilierte - Kontaktfläche besitzt, verwenden lässt. So ist die Profilschiene universell verwendbar und beispielsweise auf einer aus T-Trägern, Rechteckprofilen oder Rundprofilen bestehenden Unterkonstruktion aus Metall befestigbar. Das Fassadensystem ist damit weitestgehend unabhängig von der Unterkonstruktion und insoweit flexibel gestaltbar. Da die Profilschiene im Sinne einer Funktionsintegration sowohl die Einschraubstellen für die Befestigungsschrauben als auch die Fixierstellen für die inneren Dichtungselemente vorgibt, sind Montagefehler infolge Nichtbeachtung von Montagemaßen auf der Baustelle ausgeschlossen. Weil die Befestigungsschrauben direkt, also ohne Verwendung zusätzlicher Mittel mit dem Schraubennutabschnitt zusammenwirken, werden ansonsten übliche Einzelteile in Form von Mutter- oder Klemmelementen eingespart. Zudem ist der Abstand der Befestigungsschrauben untereinander frei - je nach Belastung - wählbar. Von weiterem Vorteil ist, daß durch die Verwendung des bereits bekannten Führungs- und Andruckdistanzhülsen-Systems eine lot- und fluchtgerechte Anbringung der Befestigungsschrauben sichergestellt wird. Darüber hinaus wird eine ausreichende Abdichtung im Bereich der Durchdringung des inneren Dichtungselementes gewährleistet.

Vorzugsweise ist die Profilschiene auf einer in Fassadenebene verlaufenden ebenen Stirnfläche der Unterkonstruktion aus Metall angebracht. Dafür wird die nach außen gerichtete Fläche der Unterkonstruktion aus Metall genutzt. Ebenfalls denkbar ist es auch, die Profilschiene an den Flankenseiten einer Unterkonstruktion aus Metall zu befestigen.

Eine die Erfindung verbessernde Maßnahme besteht darin, daß die Profilschiene an ihrer der Unterkonstruktion aus Metall zugewandten Bodenfläche gewölbt ausgeführt ist. Somit erfolgt ein Kontakt zu einer ebenflächigen Unterkonstruktion aus Metall allein durch eine linienartige Auflage im beidseitigen Randbereich der Bodenfläche der Profilschiene. Diese Gestaltung vermeidet die Ansammlung von Schwitzwasser zwischen der Profilschiene und der Unterkonstruktion aus Metall und gestattet damit eine Hinterlüftung, was in Ergebnis eine Spaltkorrosion im Befestigungsbereich zwischen der Unterkonstruktion aus Metall und der Profilschiene verhindert. Gleichsam wird hierdurch einem gegebenenfalls verwendeten Korrosionsschutzmittel eine Ausbreitung in diesem Bereich ermöglicht.

Vorzugsweise besitzt die Profilschiene zwei Halteabschnitte für das innere Dichtungselement, die durch eine spitzwinklige Neigung der beiden Seitenränder der Profilschiene gebildet sind. Die Nutzung der Seitenränder der Profilschiene zu Haltezwecken für das innere Dichtungselement - das ansonsten unter Belastung aus seiner Soll-Lage gedrückt werden könnte - ist besonders effektiv. Durch die spitzwinklige Neigung der Seitenränder wird das innere Dichtungselement unter dieselben gedrückt und damit fest und zuverlässig fixiert.

Der Schraubennutabschnitt ist vorteilhafterweise derart gestaltet, daß er einen gegenüber dem Nutgrund verengten Nuthalsbereich aufweist, in dem die Befestigungsschraube zum Eingriff kommt. Diese Maßnahme erleichtert das Einschrauben der Befestigungsschraube und stellt zugleich einen zuverlässigen Halt der Verschraubung sicher.

Eine weitere, die Erfindung verbessernde Maßnahme besteht darin, daß die Profilschiene aus einem Stahlband gefertigt und durch Umformen profiliert ist. Damit ist sie effizient herstellbar. Eine schnelle und sichere Befestigung der Profilschiene an der Unterkonstruktion aus Metall kann durch Schweißen erfolgen, wobei als Schweißstellen vorzugsweise entlang der beidseitigen Randbereiche beabstandet angeordnete Langlöcher vorgesehen sind. Die Schweißung erfolgt jeweils an der dem Rand der Profilschiene zugewandten Flankenseite eines jeden Langloches. Die Schweißnahtlage ist so konzipiert, daß eine nachträgliche Korrosionsschutzmaßnahme eingebracht werden kann. Bei Anwendung einer solchen Schweißverbindung kann das innere Dichtungselement zur Überbrückung von Schweißnahtüberhöhungen einen flexiblen Kontaktbereich aufweisen, so daß die Schweißnaht die Lage des inneren Dichtungselementes nicht behindert. Das innere Dichtungselement kann weiterhin zur teilweisen Aufnahme von Befestigungskräften einen starr ausgebildeten Flankenbereich aufweisen.

Die erfindungsgemäße Profilschiene läßt sich weitestgehend unabhängig von der Unterkonstruktion verwenden und kann gemeinsam mit einem thermischen Isolationskörper zur Wärmeisolierung montiert werden, der dann zwischen der Unterkonstruktion aus Metall und der Profilschiene angeordnet ist.

Weitere, die Erfindung verbessernde Maßnahmen sind in den Unteransprüchen angegeben bzw. werden nachstehend gemeinsam mit der Beschreibung einer bevorzugten Ausführungsform der Erfindung anhand der Figuren näher dargestellt. Es zeigt:
- Fig. 1: eine perspektivische Darstellung eines Fassadensystems in Außenansicht,
- Fig. 2: einen Teilschnitt durch ein Fassadensystem im montierten Zustand (ohne Abdeckleiste),
- Fig. 3: eine perspektivische Darstellung einer Profilschiene mit Schweißstelle,
- Fig. 4: eine Draufsicht einer Profilschiene nach Figur 2,
- Fig. 5: einen Teilschnitt durch ein Fassadensystem mit thermischem Isolationskörper im montierten Zustand (ohne Abdeckleiste),
- Fig. 6: eine Draufsicht auf eine Profilschiene mit daran befestigtem Füllelementträger und
- Fig. 7: eine Seitenansicht von Figur 6 jedoch mit montiertem inneren Dichtungselement und ohne Füllelementträger.

Ein Fassadensystem nach Figur 1 ist auf einer aus senkrechten Pfosten 1a und quer dazu verlaufenden Riegeln 1b zusammengesetzten Unterkonstruktion 1 aus Metall montiert. Die Unterkonstruktion 1 aus Metall ist dem Bauwerk zugeordnet. Das Fassadensystem dient der Befestigung von Füllelementen 2, 2' für die Verkleidung des Bauwerks. Als Füllelemente 2, 2' sind in dem Ausführungsbeispiel Verbundglasscheibenelemente vorgesehen. Die Füllelemente 2, 2' sind über äußere Halteleisten 3 sowie gegebenenfalls mit Abdeckleisten lösbar mit der Unterkonstruktion 1 verbunden.

Der Teilschnitt nach Figur 2 stellt das Befestigungssystem detailliert dar. Es ist ein zwischen dem Randbereich eines jeden Füllelementes 2, 2' und der Unterkonstruktion 1 vorgesehenes inneres Dichtungselement 4 gezeigt. Ebenso befindet sich zwischen dem Randbereich eines jeden Füllelementes 2, 2' und der Halteleiste 3 ein äußeres Dichtungselement 5. Auf die Darstellung einer die Halteleiste 3 verblendenden Abdeckleiste wurde hier verzichtet. Die Dichtungselemente 4 und 5 verhindern das Eindringen von äußeren Klimaeinflüssen in das Bauwerk und haben in umgekehrter Richtung auch eine isolierende Wirkung. Die lösbare Verbindung der Halteleisten 3 mit der Unterkonstruktion 1 ist über mehrere äquidistant entlang der Unterkonstruktion 1 angeordneten Befestigungsschrauben 6 realisiert. Eine jede Befestigungsschraube 6 wirkt mit einer an die Unterkonstruktion 1 geschweißte Profilschiene 7 zusammen. Die Profilschiene 7 besitzt zu diesem Zweck einen Schraubennutabschnitt 8. Weiterhin ist die Profilschiene 7 mit zwei das innere Dichtungselement 4 fixierende Halteabschnitten 9, 9' ausgestattet. Das innere Dichtungselement 4 weist zur Überbrückung von Schweißnahtüberhöhungen einen flexiblen Kontaktbereich 10 auf. Zum zumindest teilweise Aufnehmen von durch die Befestigungsschrauben 6 verursachten Befestigungskräften ist das innere Dichtungselement 4 mit einem starr ausgebildeten Flankenbereich 11 ausgestattet. Damit kann das innere Dichtungselement 4 durch eine scherende Wirkung der abgewinkelten Halteabschnitte 9, 9' nicht beschädigt werden. Zur Festlegung des Klemmabstandes für das zu haltende Füllelement 2, 2' ist ein von der Befestigungsschraube 6 koaxial durchdrungenes Führungs-und Andruckdistanzhülsen-System 12 vorgesehen. Das dichtende Führungs-und Andruckdistanzhülsen-System 12 besteht aus einer auf die Befestigungsschraube 6 aufgesteckten Führungshülse, die in eine Distanzhülse eingeschoben wird und insoweit sowohl eine Führung für die Befestigungsschraube 6 als auch ein Distanzstück für das Füllelement 2, 2' bildet. Das Führungs-und Andruckdistanzhülsen-System 12 kommt an der einen Stirnfläche dichtend mit der Halteleiste 3 und an der anderen Stirnfläche dichtend am inneren Dichtungselement 4 zur Anlage. Damit wird das Eindringen von korrosionsverursachenden Medien in den Schraubenkanal minimiert.

Die speziell konstruierte Profilschiene ist gemäß Figur 3 aus einem Stahlband gefertigt und durch Umformen profiliert. Die Profilschiene 7 ist an ihrer der Unterkonstruktion 1 zugewandten Bodenfläche 15 konkav gewölbt ausgeführt. Dadurch erfolgt ein Kontakt zur Unterkonstruktion 1 allein nur durch linienartige Auflage der Profilschiene 7 in ihren beidseitigen Randbereichen 16, 16'. Die Halteabschnitte 9, 9' für das innere Dichtungselement 4 werden durch eine spitzwinklige Neigung der beiden Seitenränder der Profilschiene 7 gebildet. Durch die spitzwinklige Neigung der beiden Halteabschnitte 9, 9' wird das innere Dichtungselement 4 bei Montage - sprich beim Anziehen der Befestigungsschraube 6 - unter die spitzwinklige Neigung gedrückt. Somit ist ein stabiler Halt des inneren Dichtungselementes 4 gewährleistet. Der Schraubennutabschnitt 8 der Profilschiene 7 weist einen gegenüber dem Nutgrund verengten Nuthalsbereich auf. Damit kommt die Befestigungsschraube 6 allein im Nuthalsbereich zum Eingriff, was eine einfache Einschraubbarkeit der Befestigungsschraube 6 sowie einen sicheren Halt der Verschraubung ermöglicht.

Wie in der Figur 4 gezeigt ist, wird die Profilschiene entlang ihrer beidseitigen Randbereiche 16, 16' mit beabstandet angeordneten Langlöchern 17a - 17d versehen. Die Langlöcher 17a - 17d dienen der Befestigung der Profilschiene 7 an der Unterkonstruktion 1. Hier erfolgt eine Verschweißung jeweils an der dem Rand der Profilschiene 7 zugewandten Flankenseite des Langloches 17a - 17d. Diese Art der Verschweißung gestattet eine optimale Hinterlüftung der Profilschiene 7 und gibt korrosiven Medien eine minimale Angriffsfläche im Schweißnahtbereich. Weiterhin ermöglicht diese Art der Verschweißung eine verdeckte, also nicht von außen sichtbare, Verbindung.

In der Figur 5 ist ein Ausführungsbeispiel dargestellt, bei dem zumindest Teile der Unterkonstruktion 1 als Stahlrohr mit Wasserfüllung ausgeführt sind. Die Wasserfüllung kann insbesondere zur Heizung oder Kühlung des Bauwerkes genutzt werden. Bei dieser Anwendung ist es erforderlich, daß zur Vermeidung von Wärmebrücken in der Fassade die Unterkonstruktion 1 von den Befestigungselementen des Fassadensystems isoliert montiert ist. Zu diesem Zwecke ist ein thermischer Isolationskörper 18 vorgesehen, der zwischen der Profilschiene 7 und dem inneren Dichtungselement 4 plaziert ist. Der thermische Isolationskörper 18 enthält an seiner der Profilschiene 7 zugewandten Seite Ausnehmungen 13, die einen Freiraum für die beiden Halteabschnitte 9 und 9' sowie für den Schraubennutabschnitt 8 bilden. An seiner dem inneren Dichtungselement 4 zugewandten Seite besitzt der thermische Isolationskörper 18 ebenfalls Ausnehmungen 14, die korrespondierende zapfenförmige Anformungen am inneren Dichtungselement 4 aufnehmen. Die übrigen Konstruktionsmerkmale dieses Ausführungsbeispieles sind mit dem eingangs beschriebenen Ausführungsbeispiel identisch, so daß das Fassadensystem leicht auf die besonderen Erfordernisse von fluidführenden Unterkonstruktionen anpaßbar ist.

Zur Aufständerung des Füllelementes 2, 2' ist gemäß Figur 6 ein auf der Profilschiene 7 montierter Füllelementträger 21 vorgesehen. Der Füllelementträger 21 nimmt die auftretenden Gewichtskräfte des darauf aufliegenden - hier nicht dargestellten - Füllelementes 2, 2' auf und ist indirekt über ein hülsenartiges Element 19 an der Profilschiene 7 befestigt.

Das hülsenartige Element 19 wirkt gemäß Figur 7 mit einer durchdringenden spitzen Befestigungsschraube 20 zusammen. Die Befestigungsschraube 20 wird vom Bodenbereich der Profilschiene 7 kommend im Nuthalsbereich der Profilschiene 7 verankert und durch das innere Dichtungslement 4 gedrückt. Um eine zuverlässige Dichtwirkung an der Durchdringungsstelle des inneren Dichtungslementes 4 zu gewährleisten, ist die Befestigungsschraube 20 mit einer Spitze versehen, so daß das innere Dichtungslement 4 an der Befestigungsschraube 20 nach dem Durchstechen straff zur Anlage kommt. Darüber hinaus kommt das hülsenartige Element 19 mit seiner der Profilschiene 7 zugewandten Stirnseite abdichtend am inneren Dichtungslement 4 zur Anlage. in dem über die Befestigungsschraube 20 hinauskragenden Teil des hülsenartigen Elementes 19 kann eine den Füllelementträger 21 fixierende Befestigungsschraube (hier nicht dargestellt) eingeschraubt werden.

### Bezugszeichenliste

- **1**: Unterkonstruktion
- **2**: Füllelement
- **3**: Halteleiste
- **4**: Dichtungselement, innen
- **5**: Dichtungselement, außen
- **6**: Befestigungsschraube
- **7**: Profilschiene
- **8**: Schraubennutabschnitt
- **9**: Halteabschnitt
- **10**: Kontaktbereich, flexibel
- **11**: Flankenbereich
- **12**: Führungs-und Andruckdistanzhülsen-System
- **13**: Ausnehmung
- **14**: Ausnehmung
- **15**: Bodenfläche, gewölbt
- **16**: Randbereich
- **17**: Langloch
- **18**: Isolationselement
- **19**: Element, hülsenförmig
- **20**: Befestigungsschraube
- **21**: Füllelementträger

## Patentansprüche

1. Fassadensystem für die Verkleidung eines Bauwerks, mit einer Unterkonstruktion (1) aus Metall, an welcher Füllelemente (2,2') über äußere Halteleisten (3) befestigbar sind, wobei zur Abdichtung innere und äußere Dichtungselemente (4, 5) vorgesehen sind, und zur Befestigung der Halteleisten (3) eine an der Unterkonstruktion (1) aus Metall direkt anliegend angebrachte, separate, aus einem Stahlband bestehende und durch Umformen profilierte Profilschiene (7), vorgesehen sind,
**dadurch gekennzeichnet, dass** deren Profil einen direkt mit Befestigungsschrauben (6) zusammenwirkenden Schraubennutabschnitt (8) sowie mindestens einen weiteren neben dem Schraubennutabschnitt (8) gelegenen und das innere Dichtungselement (4) fixierenden abgewinkelten Halteabschnitt (9, 9') aufweist, wobei durch die Abwinklung ein sich in Richtung Füllelement (2, 2') erstreckender Randbereich gebildet ist, der in eine korrespondierende nutartige Ausnehmung am inneren Dichtungselement (4) oder an einem Isolationskörper (18) eingreift.

2. Fassadensystem nach Anspruch 1,
**dadurch gekennzeichnet,**
**daß** die Profilschiene (7) auf einer in Fassadenebene verlaufenden ebenen Stirnfläche der Unterkonstruktion (1) angebracht ist.

3. Fassadensystem nach Anspruch 1 und 2,
**dadurch gekennzeichnet,**
**daß** die Unterkonstruktion (1) aus Pfosten und quer dazu angeordneten Riegeln, die einen Rahmen für die Füllelemente (2, 2') bilden, besteht.

4. Fassadensystem nach Anspruch 3,
**dadurch gekennzeichnet,**
**daß** Pfosten (1a) und Riegel (1b) ein T-Profil aufweisen, bei dem die Profilschiene (7) auf dessen querliegendem Steg zur Anlage kommt.

5. Fassadensystem nach einem der Ansprüche 1 - 4,
**dadurch gekennzeichnet,**
**daß** die Profilschiene (7) an ihrer der Unterkonstruktion (1) zugewandten Bodenfläche (15) konkav gewölbt ausgeführt ist, derart, daß ein Kontakt zur Unterkonstruktion (1) allein durch linienartige Auflage im beidseitigen Randbereich (16,16') der Bodenfläche (15) erfolgt.

6. Fassadensystem nach einem der Ansprüche 1 - 5,
**dadurch gekennzeichnet,**
**daß** zwei Halteabschnitte (9,9') für das innere Dichtelement (4) durch eine spitzwinklige Neigung der beiden Seitenränder der Profilschiene (7) gebildet sind.

7. Fassadensystem nach einem der Ansprüche 1 - 6,
**dadurch gekennzeichnet,**
**daß** der Schraubennutabschnitt (8) einen gegenüber dem Nutgrund verengten Nuthalsbereich aufweist, derart, daß die Befestigungsschraube (6) am Nuthalsbereich zum Eingriff kommt.

8. Fassadensystem nach einem der Ansprüche 1 - 7,
**dadurch gekennzeichnet,**
**daß** die Profilschiene (7) aus einem Stahlband besteht und durch Umformen profiliert ist.

9. Fassadensystem nach einem der Ansprüche 1 - 8,
**dadurch gekennzeichnet,**
**daß** die Profilschiene (7) mit der Unterkonstruktion (1) durch Schweißen fest verbunden ist.

10. Fassadensystem nach Anspruch 9,
**dadurch gekennzeichnet,**
**daß** als Schweißstellen entlang der beidseitigen Randbereiche (16,16') beabstandet angeordnete Langlöcher (17a-17d) vorgesehen sind, wobei die Schweißung jeweils an der dem Rand der Profilschiene (7) zugewandten Flankenseite eines jeden Langlochs (17a-17d) erfolgt.

11. Fassadensystem nach Anspruch 9 und 10,
**dadurch gekennzeichnet,**
**daß** das innere Dichtelement (4) zum Überbrücken von Schweißnahtüberhöhungen einen flexiblen Kontaktbereich (10) aufweist.

12. Fassadensystem nach einem der vorstehenden Ansprüche,
**dadurch gekennzeichnet,**
**daß** zur Einstellung des Klemmabstandes für das zu haltende Füllelement (2,2') ein von der Befestigungsschraube (6) koaxial durchdrungenes Führungs-und Andruckdistanzhülsen-System (12) vorgesehen ist.

13. Fassadensystem nach Anspruch 12,
**dadurch gekennzeichnet,**
**daß** das Führungs- und Andruckdistanzhülsen-System an der einen Stirnfläche dichtend an der Halteleiste (3) und an der anderen Stirnfläche dichtend am inneren Dichtungselement (4) zur Anlage kommt.

14. Fassadensystem nach einem der vorstehenden Ansprüche,
**dadurch gekennzeichnet,**
**daß** das innere Dichtelement (4) zum teilweise Aufnehmen von Befestigungskräften einen starr ausgebildeten Flankenbereich (11) aufweist.

15. Fassadensystem nach einem der vorstehenden Ansprüche,
**dadurch gekennzeichnet,**
**daß** zum Aufständern des Füllelementes (2,2') an der Unterkonstruktion (1) ein an der Profilschiene (7) angebrachter Füllelementträger (21) vorgesehen ist.

16. Fassadensystem nach Anspruch 15,
**dadurch gekennzeichnet,**
**daß** der Füllelementträger (21) über eine das innere Dichtelement (4) durchstechende spitze Befestigungsschraube (20) mit der Profilschiene (7) verbunden ist, die mit einem mit einem Gewinde versehenen, auf dem inneren Dichtungselement (4) zur Anlage kommenden hülsenartigen Element (19) zusammenwirkt.

17. Fassadensystem nach einem der vorstehenden Ansprüche,
**dadurch gekennzeichnet,**
**daß** die Pfosten und Riegel als Hohlprofil ausgebildet sind.

18. Fassadensystem nach einem der vorstehenden Ansprüche,
**dadurch gekennzeichnet,**
**daß** bei Ausgestaltung des Pfostens und des Riegels als fluidführendes Hohlprofil zwischen der Profilschiene (7) und dem inneren Dichtelement (4) ein thermischer Isolationskörper (18) vorgesehen ist.

## Claims

1. Facade system for the facing of a building, comprising a support structure (1) of metal, onto which infilling panel elements (2,2') are attachable over outer retaining shoulders (3), inner and outer sealing elements (4, 5) being provided for sealing purposes, and, for the attachment of the retaining shoulders (3), a separate profiled rail (7) comprised of a steel strip and profiled by reshaping being provided mounted directly resting against the support structure (1) of metal,
**characterized in that** the profile thereof presents a helical groove portion (8) directly cooperating with fastening screws (6), as well as at least one further, angled holding portion (9, 9') located adjacent to said helical groove portion (8) and fixing the inner sealing element (4), an edge zone being formed by the angled configuration extending into the direction of the infilling panel element (2, 2') and engaging into a corresponding groove-like recess on the inner sealing element (4) or on an insulation body (18).

2. Facade system according to claim 1,
**characterised in that** the profiled rail (7) is mounted onto a planar front face of the support structure (1), which front face is running in the facade plane.

3. Facade system according to claim 1 and 2,
**characterized in that** the support structure (1) is comprised of posts and bars arranged transversely thereto, which form a frame for the infilling panel elements (2, 2').

4. Facade system according to claim 3,
**characterized in that** post (1a) and bar (1b) display a T-profile, wherein the profiled rail (7) comes to rest on the traverse web thereof.

5. Facade system according to any one of claims 1 through 4,
**characterized in that** the profiled rail (7), at its bottom surface (15) facing the support structure (1), is configured concavely curved in such a manner that a contact to the support structure (1) solely ensues by the line-type rest in the bilateral edge zone (16, 16') of the bottom surface (15).

6. Facade system according to any one of claims 1 through 5,
**characterized in that** two holding portions (9, 9') for the inner sealing element (4) are formed by the acute-angled inclination of the two side edges of the profiled rail (7).

7. Facade system according to any one of claims 1 through 6,
**characterized in that** the helical groove portion (8) displays a groove neck zone constricted relative to the groove bottom in such a manner that the fastening screw (6) comes into engagement at the groove neck zone.

8. Facade system according to any one of claims 1 through 7,
**characterized in that** the profiled rail (7) is comprised of a steel strip and is profiled by reshaping.

9. Facade system according to any one of claims 1 through 8,
**characterized in that** the profiled rail (7) is secured to the support structure (1) by welding.

10. Facade system according to claim 1,
**characterized in that** elongated slots (17a - 17d) arranged spaced along the bilateral edge zones (16, 16') are provided as the welding spots, the welding ensuing in each case at the flank side of each elongated slot (17a - 17d) facing the edge of the profiled rail (7).

11. Facade system according to claims 9 and 10,
**characterized in that** the inner sealing element (4) displays a flexible contact zone (10) for bridging weld seam superelevations.

12. Facade system according to any one of the preceding claims,
**characterized in that** a guiding and contact pressure spacer system (12) coaxially penetrated by the fastening screw (6) is provided for adjusting the clamping distance for the infilling panel element (2, 2') to be retained.

13. Facade system according to claim 12,
**characterized in that** the guiding and contact pressure spacer system, at the one front face, comes sealingly to rest against retaining shoulder (3) and, at the other front face, comes sealingly to rest against the inner sealing element (4).

14. Facade system according to any one of the preceding claims,
**characterized in that** the inner sealing element (4) displays a rigidly configured flank zone (11) for partially receiving fixing forces.

15. Facade system according to any one of the preceding claims,
**characterized in that** an infilling panel element sustainer (21) mounted to the profiled rail (7) is provided for mounting the infilling panel element (2, 2') on the support structure (1).

16. Facade system according to claim 15,
**characterized in that** the infilling panel element sustainer (21) is connected with the profiled rail (7) via a pointed fastening screw (20) piercing the inner sealing element (4) and cooperating with a threaded sleeve-like element (19) coming to rest on the inner sealing element (4).

17. Facade system according to any one of the preceding claims,
**characterized in that** the posts and bars are configured as hollow sections.

18. Facade system according to any one of the preceding claims,
**characterized in that** a thermal insulation body (18) is provided between the profiled rail (7) and the inner sealing element (4) with the post and the bar being configured as a fluid-conducting hollow section.

## Revendications

1. Système de façade pour parement d'un bâtiment, comportant une structure porteuse métallique (1) contre laquelle peuvent être fixés des éléments de remplissage (2, 2') par l'intermédiaire de barres de maintien extérieures (3), des éléments d'étanchéité intérieurs et extérieurs (4, 5) étant prévus pour des raisons d'étanchéité, et pour fixer les barres de maintien (3) il est prévu, un rail profilé (7) séparé, appliqué directement contre la structure porteuse métallique (1), et constitué par une bande d'acier et profilé par formage,
**caractérisé en ce que** son profil présente une partie à cannelure hélicoïdale (8) agissant conjointement avec les vis de fixation (6), et comporte au moins encore une partie de maintien (9, 9') coudée située à côté de la partie à cannelure hélicoïdale (8) et fixant l'élément d'étanchéité intérieur (4), une zone marginale étant formée en raison du coude et s'étendant vers l'élément de remplissage (2, 2'), ladite zone marginale rentrant dans une cavité correspondante qui forme une sorte de cannelure et qui est située sur l'élément d'étanchéité intérieur (4) ou sur un corps isolant (18).

2. Système de façade selon la revendication 1,
**caractérisé en ce que** le rail profilé (7) est installé sur une surface frontale plane de la structure porteuse (1) et suivant le plan de la façade.

3. Système de façade selon les revendications 1 et 2,
**caractérisé en ce que** la structure porteuse (1) est constituée par des montants et des traverses disposées en travers par rapport à ceux-ci, formant un cadre pour les éléments de remplissage (2,2').

4. Système de façade selon la revendication 3,
**caractérisé en ce que** le montant (1a) et la traverse (1b) présentent un profil en T contre lequel le rail profilé (7) vient en appui sur l'entretoise disposée en travers.

5. Système de façade selon l'une des revendications 1 à 4,
**caractérisé en ce que** le rail profilé (7) est exécuté sur sa surface de fond (15) faisant face à la structure porteuse (1), avec une courbature de forme concave, de sorte à ce qu'il y ait un contact avec la structure porteuse (1) rien que par l'appui linéaire dans la zone marginale (16, 16') et bilatérale de la surface de fond (15).

6. Système de façade selon l'une des revendications 1 à 5,
**caractérisé en ce que** deux sections de maintien (9, 9') sont réalisées, pour l'élément d'étanchéité intérieur (4), par une inclinaison à angle aigu des deux bords latéraux du rail profilé (7).

7. Système de façade selon l'une des revendications 1 à 6,
**caractérisé en ce que** la partie à cannelure hélicoïdale (8) présente au niveau de la gorge de la cannelure une zone rétrécie par rapport au fond de la cannelure de sorte à ce que la vis de fixation (6) vienne en prise dans la zone de la gorge de la cannelure.

8. Système de façade selon l'une des revendications 1 à 7,
**caractérisé en ce que** le rail profilé (7) est constitué par une bande métallique et que son profil est obtenu par formage.

9. Système de façade selon l'une des revendications 1 à 8,
**caractérisé en ce que** le rail profilé (7) est solidement fixé par soudage à la structure porteuse (1).

10. Système de façade selon la revendication 9,
**caractérisé en ce que** des trous oblongs espacés (17a-17d) sont prévus en tant que points de soudage le long des deux côtés des zones marginales (16, 16'), le soudage s'effectuant respectivement au bord du flanc de chacun des trous oblongs (17a - 17d) faisant face au rail profilé (7).

11. Système de façade selon les revendications 9 et 10,
**caractérisé en ce que** l'élément d'étanchéité intérieur (4) présente une zone de contact souple (10) pour ponter les surélévations de la soudure.

12. Système de façade selon l'une des revendications précédentes,
**caractérisé en ce que** pour le réglage de l'écart de serrage de l'élément de remplissage (2, 2') il est prévu un système de conduite et d'écarteur à pression de serrage, traversé de manière coaxiale par la vis de fixation (6).

13. Système de façade selon la revendication 12,
**caractérisé en ce que** le système de conduite et d'écarteur à pression de serrage vient s'appuyer de sorte à assurer l'étanchéité sur l'une des surfaces frontales à la barre de maintien (3) et vient s'appuyer de sorte à assurer l'étanchéité sur l'autre surface frontale à l'élément d'étanchéité intérieur (4).

14. Système de façade selon l'une des revendications précédentes,
**caractérisé en ce que** l'élément d'étanchéité intérieur (4) présente une zone flanc (11) réalisée de manière rigide pour recevoir une partie des forces de fixation.

15. Système de façade selon l'une des revendications précédentes,
**caractérisé en ce que** un support (21) de l'élément de remplissage monté sur le rail profilé (7) est prévu pour le montage de l'élément de remplissage (2, 2') de la structure porteuse (1).

16. Système de façade selon la revendication 15,
**caractérisé en ce que** le support (21) de l'élément de remplissage est relié au rail profilé (7) par l'intermédiaire d'une vis de fixation (20) pointue dont la pointe transperce l'élément d'étanchéité intérieur (4) et qui agit conjointement avec un élément fileté (19) du type d'une gaine venant en appui sur l'élément d'étanchéité intérieur (4).

17. Système de façade selon l'une des revendications précédentes,
**caractérisé en ce que** les montants et les traverses sont réalisés en tant que profil creux.

18. Système de façade selon l'une des revendications précédentes,
**caractérisé en ce que** lors de la réalisation du montant et de la traverse en tant que profil creux conducteur de fluide, un corps d'isolation (18) thermique est prévu entre le rail profilé (7) et l'élément d'étanchéité intérieur (4).
